# FASCICULE DE BREVET EUROPEEN

(11) **EP 0 792 801 B1**
(45) Date de publication et mention de la délivrance du brevet: **10.09.2003**
(21) Numéro de dépôt: 97400407.9
(22) Date de dépôt: 25.02.1997
(51) Int. Cl.: B65B 9/20

(54) **Machine et procédé de formation, remplissage et fermeture en automatique de sachets d'emballage**
Automatische Vorrichtung und Verfahren zum Formen,Füllen und Verschliessen von Verpackungsbeuteln
Automatic machine and method for forming, filling and closing packaging bags

(30) Priorité: 27.02.1996 FR 9602389
(43) Date de publication de la demande: 03.09.1997
(73) Titulaire: FLEXICO-FRANCE, 60119 Henonville (FR)
(72) Inventeur: Bois, Henri, 92200 Neuilly-Sur-Seine (FR)
(74) Mandataire: Texier, Christian

(56) Documents cités:
- EP-A- 0 276 554
- WO-A-89/00949
- FR-A- 2 102 442
- US-A- 4 894 975
- US-A- 4 909 017
- US-A- 5 400 565

## Description

La présente invention concerne le domaine des machines de formation, remplissage et fermeture automatique d'emballages à base de film, notamment en matériau thermoplastique, comportant des profilés de fermeture, par exemple des profilés de fermeture mâle et femelle complémentaires.

De telles machines sont souvent dénommées FFS, correspondant aux initiales de l'expression anglaise "Form, Fill and Seal machine".

On a déjà proposé de nombreuses machines de ce type.

La plupart de ces machines comprennent un col de formage qui reçoit en entrée le film à l'état plan en provenance d'un dérouleur et fournit en sortie le film conformé en tube, une goulotte de remplissage qui débouche dans ce col de formage et par conséquent dans ledit tube, des moyens de soudure longitudinale pour fermer le tube longitudinalement et des moyens aptes à générer séquentiellement une première soudure transversale avant qu'un produit ne soit introduit dans le tube par la goulotte de remplissage, puis une seconde soudure transversale quand le produit a été introduit dans le tube, pour fermer un emballage autour de ce dernier.

Le document WO-A-8900949 décrit un procédé de fabrication de sachets d'emballage comportant une étape qui consiste à générer au moins un pli sur un film destiné à constituer un sachet, pour former au moins un soufflet sur le sachet final.

Il en est de même des documents US-A-4854733 et US-A-4989993.

La présente invention a maintenant pour but de perfectionner les machines FFS connues.

Il est proposé dans le cadre de la présente invention, une machine de formation, remplissage et fermeture automatique de sachets d'emballage telle que définie en revendication 1 annexée.

La présente invention concerne également un procédé de fabrication de sachets d'emballage sur une machine de formation, remplissage et fermeture automatique de sachets d'emballage, tel que défini dans le jeu de revendications annexées.

D'autres caractéristiques, buts et avantages de la présente invention apparaîtront à la lecture de la description détaillée qui va suivre et en regard des dessins annexés donnés à titre d'exemples non limitatifs et sur lesquels :
- la figure 1 représente une vue schématique d'une variante de profilés et bandes déposées transversalement sur un film pour former des soufflets de fond sur les sachets.

Le film utilisé pour la réalisation des sachets est de préférence thermoplastique. Cependant, l'invention peut s'étendre à tout film souple susceptible de constituer un sachet d'emballage. Le sachet comporte un ensemble de fermeture formé de deux profilés de fermeture complémentaires 22 et 24, fixés sur la surface interne du sachet, au niveau de l'embouchure de celui-ci.

L'ensemble de fermeture peut être muni d'un cordon longitudinal facilitant l'ouverture du sachet.

Le film 12 peut être un film souple simple monocouche ou un film complexe composé de différentes couches adjacentes, par exemple coextrudées.

Selon une variante de réalisation la bande supportant les profilés 22 et 24 est soudée au moitié de sa largeur, sur le film 12. Ainsi on évite que la pression interne au sachet ne sollicite les profilés 22 et 24 à l'ouverture du fait que le support des profilés n'est pas relié sur les bords du film 12, en regard des profilés 22, 24, mais en deçà des profilés.

Le soufflet de fond peut être réalisé d'une couleur différente du corps du sachet.

On a schématisé sur la figure 1 une bande 50 en U, convexité dirigée vers l'arrière par rapport au sens de déplacement du film 12, reliée (venue de matière) initialement aux bandes support 23, 25 des profilés 22, 24. La bande 50 reliée aux profilés 22, 24, déposée sur le film 12, possède une longueur égale à la moitié de la largeur du film 12. Un côté de la bande en U et la bande support adjacente 23 sont soudés sur le film 12 au niveau du poste de dépôt, en amont du col de formage. L'autre côté de la bande en U et la seconde bande support 25 sont soudés sur la paroi interne du film 12 constituant l'emballage après repliement de ce film en configuration tubulaire et remplissage de l'emballage, c'est-à-dire lors de la finition de cet emballage, au niveau du poste de soudure transversale.

Une telle bande 50 liée aux profilés 22, 24 peut être acheminée transversalement sur le film 12 grâce à tous moyens connus à cet effet.

Bien entendu, il faut prévoir au niveau du poste de soudure transversale des moyens aptes à sectionner cette bande afin de séparer la bande 50 en U proprement dite, destinée à former un soufflet, et les profilés 22, 24, selon la ligne de découpe référencée 200 sur la figure 1. Ainsi après découpe selon la ligne 200, les profilés 22, 24 sont liés à la zone d'embouchure d'un sachet qui vient d'être individualisé, tandis que la bande 50 en U forme un soufflet de fond pour le sachet en cours de formation.

La disposition inverse peut être retenue, c'est-à-dire que l'ensemble formant bande 50 en U et profilés 22/24 peut être déposé convexité de la bande en U en avant par rapport à la direction de défilement.

## Revendications

1. Machine de formation, remplissage et fermeture automatique de sachets d'emballage réalisés à l'aide d'un film souple (12) muni de profilés de fermeture complémentaires **caractérisée par le fait qu'**elle comprend des moyens aptes à acheminer transversalement une bande en U (50) venue de matière avec des bandes support (23, 25) de profilés (22, 24), des moyens aptes à fixer cette bande en U (50) et les bandes support associées (23, 25) sur le film (12), et des moyens aptes à opérer ensuite une ligne de découpe (200) entre la bande en U (50) et les bandes (23, 25) support de profilés (22, 24).

2. Machine selon la revendication 1, pour la formation de sachets d'emballage à base de film (12), notamment en matériau thermoplastique, comportant des profilés de fermeture (22, 24), par exemple des profilés de fermeture à glissière mâle et femelle complémentaires, comprenant un col de formage qui reçoit en entrée le film (12) à l'état plan en provenance d'un dérouleur et fournit en sortie le film (12) conformé en tube, une goulotte de remplissage qui débouche dans ce col de formage et par conséquent dans ledit tube, des moyens de soudure longitudinale pour fermer le tube longitudinalement et des moyens aptes à générer séquentiellement une première soudure transversale avant qu'un produit ne soit introduit dans le tube par la goulotte de remplissage puis une seconde soudure transversale quand le produit a été introduit dans le tube, pour fermer un emballage autour de ce dernier.

3. Machine selon l'une des revendications 1 ou 2, **caractérisée par le fait que** la bande supportant les profilés (22 et 24) est soudée sur le film (12) au niveau de zones situées entre les profilés (22, 24) et le centre de la bande de sorte que la pression interne au sachet ne sollicite pas les profilés (22, 24) à l'ouverture.

4. Machine selon l'une des revendications 1 à 3, **caractérisée par le fait que** le fim (12) est un film souple simple monocouche ou un film complexe composé de différentes couches adjacentes, par exemple coextrudées.

5. Machine selon l'une des revendications 1 à 4, **caractérisée par le fait que** la bande rapportée est d'une couleur différente du film formant le corps du sachet.

6. Machine selon l'une des revendications 1 à 5, **caractérisée par le fait qu'**elle comprend des moyens aptes à acheminer transversalement la bande (50) en U et à fixer cette bande (50) sur le film (12).

7. Machine selon l'une des revendications 1 à 6, **caractérisée par le fait qu'**une première aile de la bande en U (50) est fixée sur le film (12) avant mise en forme tubulaire de celui-ci, tandis que la seconde aile de cette bande (50) est fixée sur le film (12) au cours de l'étape de finition des sachets.

8. Machine selon l'une des revendications 1 à 7, **caractérisée par le fait que** la bande (50) en U possède une longueur égale à la moitié de la largeur du film (12).

9. Procédé de fabrication de sachets d'emballage à l'aide d'un film souple (12) muni de profilés de fermeture complémentaires, sur une machine de formation, remplissage et fermeture automatique **caractérisé par le fait qu'**il comprend l'étape consistant à acheminer transversalement une bande en U (50) venue de matière avec des bandes support (23, 25) des profilés de fermeture (22, 24), à fixer cette bande en U (50) et les bandes support associées (23, 25) sur le film (12) et à opérer ensuite une ligne de découpe (200) entre la bande en U (50) et les bandes (23, 25) support de profilés (22, 24).

10. Procédé selon la revendication 9, **caractérisé par le fait qu'**une première aile de la bande en U (50) est fixée sur le film (12) avant mise en forme tubulaire de celui-ci, tandis que la seconde aile de cette bande est fixée sur le film (12) au cours de l'étape de finition des sachets.

## Claims

1. A machine for automatically forming, filling, and closing bags made from a flexible film (12) provided with complementary closure ribs, the machine being **characterized by** the fact that it includes means suitable for conveying transversely a U-shaped strip (50) integrally made with the support strips (23, 25) for the closure ribs (22, 24), means suitable for fixing said U-shaped strip (50) and the associated support strips (23, 25) to the film (12), and means suitable subsequently for making a line of cut (200) between the U-shaped strip (50) and the strips (23, 25) supporting the ribs (22, 24).

2. A machine according to claim 1, for forming bags based on film (12), in particular film made of thermoplastic material, the bags including closure ribs (22, 24) e.g. complementary male and female slideway closure ribs, the machine comprising a former that is fed with the film (12) in the plane state coming from pay-out means, and delivering the film (12) shaped into a tube; a filling chute which opens out into the former and consequently into said tube; longitudinal heat-sealing means for closing the tube longitudinally; and means suitable for generating sequentially a first transverse line of heat-sealing before a product is put into the tube via the filler chute, and then a second transverse line of heat-sealing when the product has been put into the tube, thereby closing a package around the product.

3. A machine according to claim 1 or claim 2, **characterized by** the fact that the strip carrying the ribs (22 and 24) is heat-sealed to the film (12) in zones situated between the ribs (22, 24) and the center of the strip such that the pressure inside the bag does not stress the ribs (22, 24) on opening.

4. A machine according to any one of claims 1 to 3, **characterized by** the fact that the film (12) is a simple single-layer flexible film or a composite film made up of a plurality of adjacent layers, e.g. by coextrusion.

5. A machine according to any one of claims 1 to 4, **characterized by** the fact that the add-on strip is of a color that is different from the film forming the body of the bag.

6. A machine according to any one of claims 1 to 5, **characterized by** the fact that it includes means suitable for conveying the U-shaped strip (50) transversely and for fixing said strip (50) to the film (12).

7. A machine according to any one of claims 1 to 6, **characterized by** the fact that a first branch of the U-shaped strip (50) is fixed to the film (12) before it is put in the form of a tube, while the second branch of said strip (50) is fixed to the film (12) during the bag-finishing step.

8. A machine according to any one of claims 1 to 7, **characterized by** the fact that the U-shaped strip (50) is of a length equal to half the width of the film (12).

9. A method of manufacturing bags from a flexible film (12) provided with complementary closure ribs, by using an automatic forming, filling, and closure machine, the method being **characterized by** the fact that it includes the step consisting in conveying a U-shaped strip (50) transversely, which strip is integrally formed with support strips (23, 25) for the closure ribs (22, 24), in fixing said U-shaped strip (50) and the associated support strips (23, 25) to the film (12), and in subsequently forming a line of cut (200) between the U-shaped strip (50) and the strips (23, 25) supporting the ribs (22, 24).

10. A method according to claim 9, **characterized by** the fact that a first branch of the U-shaped strip (50) is fixed to the film (12) before it is put into tubular form, while the second branch of said strip is fixed to the film (12) during the bag-finishing step.

## Patentansprüche

1. Vorrichtung zum automatischen Formen, Füllen und Verschließen von Verpackungsbeuteln aus einer biegsamen Folie (12) mit komplementären Verschlussprofilen,
**dadurch gekennzeichnet, dass**
sie Einrichtungen zum transversalen Bewegen eines U-förmigen Bandes (50), das einstückig mit Trägerbändern (23, 25) des Profils (22, 24) verbunden ist, Einrichtungen zum Befestigen des U-förmigen Bandes (50) und der dazugehörigen Trägerbänder (23, 25) auf der Folie (12) und Einrichtungen zum anschließenden Erzeugen einer Schnittlinie (200) zwischen dem U-förmigen Band (50) und den Trägerbändern (23, 25) des Profils (22, 24) umfasst.

2. Vorrichtung nach Anspruch 1 für das Formen von Verpackungsbeuteln aus Folie (12), insbesondere aus thermoplastischem Material, mit Verschlussprofilen (22, 24), beispielsweise komplementären männlichen und weiblichen Gleitverschlussprofilen, mit einem Formungshals, der am Eingang die Folie (12) in ebenem Zustand von einer Abrollvorrichtung aufnimmt und am Ausgang die Folie (12) in Form einer Röhre abgibt, einem Einfüllstutzen , der in dem Formungshals und damit in der Röhre mündet, Längsschweißeinrichtungen zum Verschließen der Röhre der Länge nach und Einrichtungen zum Erzeugen nacheinander einer ersten Querverschweißung, bevor ein Produkt durch den Einfüllstutzen in die Röhre gefüllt wird, und dann einer zweiten Querverschweißung, wenn das Produkt in die Röhre eingefüllt worden ist, um eine Verpackung für letzteres zu schließen.

3. Vorrichtung nach Anspruch 1 oder 2,
**dadurch gekennzeichnet, dass**
das Trägerband der Profile (22, 24) auf der Folie (12) in Höhe der Zonen zwischen den Profilen (22, 24) und der Mitte des Bandes derart verschweißt wird, dass der In-nendruck in dem Beutel die Profile (22, 24) nicht aufdrückt.

4. Vorrichtung nach einem der Ansprüche 1 bis 3,
**dadurch gekennzeichnet, dass**
die Folie (12) eine einfache, einlagige, biegsame Folie oder eine komplexe Folie aus mehreren, übereinander liegenden Schichten ist, die beispielsweise koextrudiert werden.

5. Vorrichtung nach einem der Ansprüche 1 bis 4,
**dadurch gekennzeichnet, dass**
das zusammengesetzte Band eine andere Farbe hat als die Folie, aus der der eigentliche Beutel besteht.

6. Vorrichtung nach einem der Ansprüche 1 bis 5,
**dadurch gekennzeichnet, dass**
sie Einrichtungen umfasst zum transversalen Bewegen des U-förmigen Bandes (50) und zum Befestigen dieses Bandes (50) auf der Folie (12).

7. Vorrichtung nach einem der Ansprüche 1 bis 6,
**dadurch gekennzeichnet, dass**
ein erster Flügel des U-förmigen Bandes (50) auf der Folie (12) vor ihrer Umformung in eine Röhre befestigt wird, während der zweite Flügel dieses Bandes (50) auf der Folie (12) im Verlauf der Fertigstellung des Beutels befestigt wird.

8. Vorrichtung nach einem der Ansprüche 1 bis 7,
**dadurch gekennzeichnet, dass**
das U-förmige Band eine Länge hat, die gleich der Hälfte der Breite der Folie (12) ist.

9. Verfahren zum Herstellen von Verpackungsbeuteln mit einer biegsamen Folie (12) mit komplementären Verschlussprofilen mittels einer Vorrichtung zum automatischen Formen, Füllen und Verschließen,
**dadurch gekennzeichnet, dass**
in einem Schritt ein U-förmiges Band (50), das einstükkig mit Trägerbändern (23, 25) des Profils (22, 24) verbunden ist, transversal bewegt wird, das U-förmige Band (50) und die dazugehörigen Trägerbänder (23, 25) auf der Folie (12) befestigt werden und anschließend eine Schnittlinie (200) zwischen dem U-förmigen Band (50) und den Trägerbändern (23, 25) des Profils (22, 24) erzeugt wird.

10. Verfahren nach Anspruch 9,
**dadurch gekennzeichnet, dass**
ein erster Flügel des U-förmigen Bandes (50) auf der Folie (12) vor ihrer Umformung in eine Röhre befestigt wird, während der zweite Flügel dieses Bandes (50) auf der Folie (12) im Verlauf der Fertigstellung des Beutels befestigt wird.
